# EUROPÄISCHE PATENTSCHRIFT

(11) **EP 1 237 801 B1**
(45) Veröffentlichungstag und Bekanntmachung des Hinweises auf die Patenterteilung: **14.09.2005**
(21) Anmeldenummer: 00979321.7
(22) Anmeldetag: 15.12.2000
(51) Int. Cl.: B65D 88/68, B65D 90/58

(54) **AUSTRAGS- UND DOSIERVORRICHTUNG FÜR SCHÜTTGÜTER**
DISPENSING AND DOSING DEVICE FOR BULK ITEMS
DISPOSITIF DE DISTRIBUTION ET DE DOSAGE POUR MATIERES A DEVERSER

(30) Priorität: 16.12.1999 CH 231199
(43) Veröffentlichungstag der Anmeldung: 11.09.2002
(73) Patentinhaber: Legno AG, 5001 Aarau (CH)
(72) Erfinder: KOKEISL, Theodor, CH-5000 Aarau (CH)
(74) Vertreter: Luchs, Willi
(86) Internationale Anmeldenummer: PCT/CH2000/000666
(87) Internationale Veröffentlichungsnummer: WO 2001/044080

(56) Entgegenhaltungen:
- EP-A- 0 854 099
- CH-A- 426 640
- GB-A- 461 024

## Beschreibung

Die Erfindung bezieht sich auf eine Austrags- und Dosiervorrichtung für Schüttgüter nach dem Oberbegriff des Patentanspruchs 1.

Eine Austrags- und Dosiervorrichtung für Schüttgüter nach der Druckschrift CH-A-426 640 ist mit einem oben offenen Schüttgutaufnahmeteil *l* mit einem am unteren Auslassende angeordneten beweglichen Verschlussorgan 20, und mit einem antreibbaren zylindrischen Drehring 4 für ein Abstreif- und Auflockerungsorgan 15 für das Schüttgut versehen, welches Abstreif- und Auflockerungsorgan 15 entlang einer trichterförmigen Innenwand 1a bewegbar ist. *Der Schüttgutaufnahmeteil l ist als ein die Innenwand 1a bildender Grundkörper ausgebildet, der zum Aufsetzen eines Schüttgut-Vorratsbehälters bestimmt ist. Der Drehring 4 ist mit seitlichen Antriebsmitteln 6, 7 zu dessen Verdrehung verbindbar. Bei dieser Vorrichtung besteht die Gefahr, dass das Schüttgut in die Lagerung des Drehringes sowie zum Antriebsmechanismus gelangen kann. Eine Nassreinigung ist hier nicht möglich.*

Aus der DE-PS 256 147 ist eine Austrags- und Dosiervorrichtung mit einem seitlich bewegbaren Schieberverschluss bekannt. Nachteilig ist indessen der relativ grosse konstruktive Aufwand der Bauteile.

Mit der Erfindung soll die Aufgabe gelöst werden, eine einfachere und kostengünstigere Bauweise zu erzielen, wobei die Teile zu Reinigungszwecken leicht voneinander trennbar sein sollen.

Durch die Ausbildung der Dosiervorrichtung mit einem unten an einem Grundkörper befestigten Lagerring und einem dazwischen liegenden Drehring mit Antriebskranz lässt sich ein wenige Teile benötigende, besonders kompakte, modulare Bauweise erreichen, welche Reinigungs- und Unterhaltsarbeiten erleichtert. Bei unterschiedlichen Schüttgütern wird in der Praxis wert darauf gelegt, dass keine Vermischung stattfindet, namentlich wenn Schüttgüter unterschiedliche Farben haben. Da die mit dem Schüttgut in Berührung kommenden Bauteile gegeneinander abgedichtet sind, ist eine Nassreinigung möglich. Zusätzlich können Grundkörper, Drehring und Lagerring auch im voneinander getrennten Zustand gereinigt werden.

In der Zeichnung sind zwei Ausführungsbeispiele dargestellt.

Es zeigen:
- Fig.1: einen Vertikalschnitt durch die Austrags- und Dosiervorrichtung mit Abstreif- und Auflockerungsorgan,
- Fig.2: eine Ausführungsvariante der Austrags- und Dosiervorrichtung ohne Abstreif- und Auflockerungsorgan.

Ein gehäuseartiger Grundkörper enthält gemäss Fig.1 eine konische Trichter-Innenwand 2. Dieser Grundkörper 1 ist als massiver, dickwandiger Körper ausgebildet, der aus Metall oder Kunststoff bestehen kann. Die Oberkante 4 des Grundkörpers 1 ist zum Aufsetzen eines Schüttgut-Vorratsbehälters bestimmt. Gegen die Unterkante des Grundkörpers 1 liegt ein zylindrischer Drehring 3 an, dessen Bohrung 8 zylindrisch oder leicht konisch ausgebildet ist und die oben absatzlos an einen zylindrischen Bohrungsteil des Grundkörpers 1 anschliesst.

Dieser Drehring, der über ein Kupplungsstück 15' mit einem Abstreif- und Auflockerungsorgan 15 verbunden wird, ist relativ zum Grundkörper 1 drehbar. Der Drehring 3 ist aussen von einem stationären Lagerring 6 umgeben. Die Bohrung dieses Lagerringes 6 enthält mehrere Absätze, von denen der unterste den Drehring 3 übergreift. Die Befestigung des Lagerringes 6 am Grundkörper 1 erfolgt durch mehrere am Umfang verteilte Schrauben 18. Somit wird der Drehring 3 zwischen Dichtungen 16 des Lagerringes 6 und des Grundkörpers 1 drehbar gehalten. Mit dem Drehring 3 ist ein kranzartiger Antriebsring 10 drehfest oder einstückig verbunden, der zu einem Bohrungsteil 8 des Lagerringes 6 einen radialen Abstand hat. Dieser Antriebsring 10 enthält einen Zahnkranz, der über ein Zwischenrad 28 in ein Ritzel 12 eingreift, das mit einem Schaft 19 versehen ist, der mit einem nicht dargestellten motorischen Antrieb kuppelbar ist.

Als Ausführungsvariante könnte um den Zahnkranz ein Zahnriemen geschlungen werden. Bei einer Drehung des Antriebsschaftes 19 wird somit das unten bis zum Schieber 20 reichende Abstreif- und Auflockerungsorgan 15 in Drehung versetzt und verhindert eine Brückenbildung des Schüttgutes, wenn der Schieber geöffnet wird.

Das Abstreif- und Auflockerungsorgan 15, welches wegnehmbar am Kupplungsstück 15' eingesetzt ist, verläuft im oberen Teil in geringem Abstand parallel zur Trichterwand 2 und erstreckt sich unten bis zum Schieber 20, bzw. bis zur Auslassöffnung. Zudem ist das Abstreif- und Auflockerungsorgan 15 im oberen Bereich relativ zur Drehrichtung rückwärts geneigt.

Der seitwärts bewegbare Schieber 20 ist von an sich bekannter Bauart und ist um eine vertikale Drehachse schwenkbar. Die Schwenkbewegung erfolgt von Hand über eine Betätigungsstange 22 mit Handgriff 24. Die Betätigungsstange 22 ist in Lagern 26 drehbar gehalten. Als Ausführungsvariante könnte die Schieberbetätigung auch durch Motorantrieb erfolgen.

Ferner zeichnet sich diese Vorrichtung dadurch aus, dass anstelle des aus einer massiven Platte gebildeten Schiebers 20 auch ein solcher aus zwei sich gegenseitig abdichtenden kalottenförmigen Platten verwendet werden könnte, wie dies aus der WO-A- 00/40484 entnommen werden kann. Der Lagerring 6 ist andeutungsweise mit einer entsprechend kalottenförmig ausgestalteten unteren Fläche 6' versehen, durch welche ohne grossen Aufwand anstelle des Schiebers 20 solche kalottenförmigen Platten montiert werden könnten. Diese weitere Verwendungsart der Vorrichtung würde gegenüber der flachen Platte eine verfeinerte Dosierung ermöglichen.

Bei der Ausführungsform nach Fig.2 bedeuten gleiche Bezugszahlen gleiche Teile und gleiche Funktionen wie in Fig.1. Der Schüttgut-Vorratsbehälter 32 ist als konusförmiger Trichter ausgebildet, der über einen Flansch 33 lösbar über eine Dichtung 34 mit der Oberkante 4 des Grundkörpers 1 verbunden werden kann. Das Antriebs-Zahnrad 12 ist mit seinem Schaft 35 in Bohrungen des Grundkörpers 1 und des Lagerkörpers 6 gelagert. Die Übertragung der Drehbewegung von einem Antriebsmotor 38 auf das Zahnrad 12 erfolgt über eine Rolle 40 und einen Riemen 41 auf eine auf dem Schaft des Zahnrades 12 sitzende Rolle 42. Der Riemen 41 könnte auch ein Zahnriemen sein. Unterhalb des Riemens 41 befindet sich eine Halterung 44 für eine Schutz- oder Abzugshaube.

Zur Abdichtung des Schiebers 20 im geschlossenen Zustand befindet sich auf der Unterseite des Lagerringes 6 ein Dichtungsschlauch 46. Die Welle 48 zur Verschwenkung des Schiebers 20 ist unten in einem Lager 50 drehbar abgestützt. Die Schwenkbewegung der Welle 48 erfolgt über Zwischenglieder 52 durch einen Kraftantrieb 54, beispielsweise ein doppelwirkendes hydraulisches oder pneumatisches Huborgan 54 oder einen Elektromotor.

Das Zahnrad 12 greift direkt in den Zahnkranz 17 des Drehringes 3 ein. Zur Aufnahme allfälliger Undichtheiten ist ein Überlaufraum 52 vorhanden.

Der Grundkörper 1 liegt über Dichtungen 57 mittels Schrauben 18 lösbar gegen den Lagerring 6 an. Der Drehring 3 ist unten durch einen Dichtungsring 55 gegenüber dem Lagerring 6 und oben durch einen Dichtungsring 56 gegen den Grundkörper 1 abgedichtet. Somit sind Grundkörper, Drehring 3 und Lagerring 6 mit wenigen Handgriffen voneinander trennbar.

Mindestens der Lagerring 6 und mit Vorteil auch der Grundkörper 1 bestehen aus einem abriebfesten reibungsarmem Kunststoff, beispielsweise POM.

## Patentansprüche

1. Austrags-und Dosiervorrichtung für Schüttgüter mit einem oben offenen Schüttgutaufnahmeteil, mit einem am unteren Auslassende angeordneten beweglichen Verschlussorgan (20) und mit einem antreibbaren zylindrischen Drehring (3) für ein Abstreif- und Auflockerungsorgan (15) für das Schüttgut, welches Abstreif- und Auflockerungsorgan (15) entlang einer trichterförmigen Innenwand (2) bewegbar ist, *wobei der Schüttgutaufnahmeteil als ein die Innenwand (2) bildender Grundkörper (1) ausgebildet ist, der zum Aufsetzen eines Schüttgut-Vorratsbehälters (32) bestimmt ist, und wobei der Drehring (3) mit seitlichen Antriebsmitteln (12) zu dessen Verdrehung verbindbar ist,* **dadurch gekennzeichnet, dass**
*der Grundkörper (1)* gegen den Drehring (3) anliegt, der seinerseits von unten von einem am Grundkörper (1) befestigten, den Drehring (3) umgebenden Lagerring (6) gestützt *wird,* wobei der Grundkörper (1), der Drehring (3) und der Lagerring (6) voneinander trennbar und untereinander abgedichtet sind.

2. Austrags- und Dosiervorrichtung nach Anspruch 1, **dadurch gekennzeichnet, dass** das untere Auslassende durch einen seitwärts beweglichen Schieber (20) abgeschlossen ist, der gegen eine ringförmige Dichtung (46) am unteren Ende des Lagerringes (6) anliegt.

3. Austrags- und Dosiervorrichtung nach Anspruch 1, **dadurch gekennzeichnet, dass** das Abstreif- und Auflockerungsorgan (15) wegnehmbar am Drehring (3) befestigt ist.

4. Austrags- und Dosiervorrichtung nach Anspruch 3, **dadurch gekennzeichnet, dass** sich das Abstreif- und Auflockerungsorgan (15) unten aussermittig bis angenähert zum Schieber (20) erstreckt, oben entlang der Trichterinnenwand (2) verläuft und der obere Bereich bezogen auf die Drehrichtung nach rückwärts geneigt ist.

5. Austrags- und Dosiervorrichtung nach Anspruch 2, **dadurch gekennzeichnet, dass** der Schieber (20) durch einen Handhebel (22, 24) bewegbar ist.

6. Austrags- und Dosiervorrichtung nach Anspruch 2, **dadurch gekennzeichnet, dass** der Schieber (20) durch einen Kraftaritrieb verstellbar ist.

7. Austrags- und Dosiervorrichtung nach einem der vorhergehenden Ansprüche 1 bis 6, **dadurch gekennzeichnet, dass** der einen Antriebskranz (17) aufweisende Drehring (3) aussen von einem Lagerring (6) mit einer abgestuften Bohrung umgeben ist, wobei der Antriebskranz in ein Antriebszahnrad (12) eingreift, welches im Grundkörper (1) und im Lagerring (6) gelagert ist.

8. Austrags- und Dosiervorrichtung nach einem der vorhergehenden Ansprüche 1 bis 7, **dadurch gekennzeichnet, dass** der Lagerring (6) mit einer entsprechend kalottenförmig ausgestalteten unteren Fläche (6') versehen ist, durch welche anstelle des Schiebers (20) zwei sich gegenseitig abdichtende kalottenförmigen Platten als Dosierorgan montierbar sind.

## Claims

1. Dispensing and dosing device for bulk items with an open-topped funnel-shaped receiving element for bulk items, and with a moveable closure element (20) arranged at the lower outlet end and with a cylindrical rotating ring (3) for a scraping and loosening element (15) along a funnel-shaped inner surface (2) movable, whereas the receiving element for bulk items is arranged as a base body (1) forming the inner surface (2), and serves for attaching a bulk item supply funnel (32), and whereas the rotating ring (3) for the rotation is connectable with lateral driving elements (12), **characterised in that**
the base body (1) fits to the rotating ring (3), which on his part from below is supported by the rotating ring (3) surrounded by bearing ring (6), whereas the base body (1), the rotating ring (3) and the bearing ring (6) are separable from each other and are sealed off from each other.

2. Dispensing and dosing device for bulk items according to Claim 1, **characterised in that** the lower outlet end is closed by a laterally moving slider (20), which abuts against a ring-shaped seal (46) on the lower end of the bearing ring (6).

3. Dispensing and dosing device for bulk items according to Claim 1, **characterised in that** a scraping and loosening element (15) is detachably fixed onto the rotating ring (3).

4. Dispensing and dosing device for bulk items according to Claim 3, **characterised in that** the scraping and loosening element (15) extends eccentrically downwards to the vicinity of the slider (20), runs above along the inner wall of the funnel (2) and the upper area is inclined backwards with respect to the direction of rotation.

5. Dispensing and dosing device for bulk items according to Claim 2, **characterised in that** the slider (20) can be moved by a hand lever (22, 24).

6. Dispensing and dosing device for bulk items according to Claim 2, **characterised in that** the slider (20) can be adjusted by means of a power drive.

7. Dispensing and dosing device for bulk items according to one of the previous claims 1 to 6, **characterised in that** the rotating ring (3) displaying a driving rim (17) is externally surrounded by a bearing ring (6) with a graduated borehole, with the driving rim engaging in a toothed driving wheel (12), which runs on bearings in the base body (1) and in the bearing ring (6).

8. Dispensing and dosing device for bulk items according to one of the previous claims 1 to 7, **characterised in that** the bearing ring (6) is equipped with a corresponding dome-shaped lower area (6'), through which, in place of the slider (20), two reciprocally-sealing dome-shaped plates can be fitted as the dosing element.

## Revendications

1. Dispositif de déversement et de dosage de matières en vrac, comportant une partie de positionnement des matières en vrac, ouverte vers le haut, un organe de fermeture (20) mobile, agencé au niveau de l'extrémité de sortie inférieure, et une bague rotative (3) cylindrique, apte à être actionnée, pour un organe de raclage et de dispersion (15) pour les matières en vrac, lequel organe de raclage et de dispersion (15) est mobile le long d'une paroi intérieure (2) en forme de trémie, la partie de positionnement des matières en vrac étant conçue sous forme de corps de base (1), qui forme la paroi intérieure (2) et est conçu pour le montage d'un réservoir de stockage des matières en vrac (32), et la bague rotative (3) pouvant être reliée à des moyens d'entraînement (12) latéraux destinés à l'entraîner en rotation, **caractérisé en ce que** le corps de base (1) est en appui contre la bague rotative (3), qui est elle-même soutenue depuis le bas par une bague de positionnement (6) fixée au corps de base (1) et entourant la bague rotative (3), le corps de base (1), la bague rotative (3) et la bague de positionnement (6) étant aptes à être séparés les uns des autres et étant rendus étanches les uns par rapport aux autres.

2. Dispositif de déversement et de dosage selon la revendication 1, **caractérisé en ce que** l'extrémité dé sortie inférieure est fermée par une coulisse (20), qui est mobile vers le côté et est en appui contre une garniture d'étanchéité (46) annulaire au niveau de l'extrémité inférieure de la bague de positionnement (6).

3. Dispositif de déversement et de dosage selon la revendication 1, **caractérisé en ce que** l'organe de raclage et de dispersion (15) est fixé de manière amovible contre la bague rotative (3).

4. Dispositif de déversement et de dosage selon la revendication 3, **caractérisé en ce que** l'organe de raclage et de dispersion (15), en bas, est excentré en s'étendant jusqu'à proximité de la coulisse (20) et, en haut, s'étend le long de la paroi intérieure (2) en forme de trémie et la partie supérieure est inclinée vers l'arrière par rapport à la direction de rotation.

5. Dispositif de déversement et de dosage selon la revendication 2, **caractérisé en ce que** la coulisse (20) est actionnée en mouvement par un levier manuel (22, 24).

6. Dispositif de déversement et de dosage selon la revendication 2, **caractérisé en ce que** la coulisse (20) peut être déplacée par un système d'entraînement mécanique.

7. Dispositif de déversement et de dosage selon l'une quelconque des revendications précédentes 1 à 6, **caractérisé en ce que** la bague rotative (3), munie d'une couronne d'entraînement (17), est entourée de l'extérieur par une bague de positionnement (6) comportant une forure étagée, la couronne d'entraînement engrenant avec une roue dentée motrice (12) qui est montée dans le corps de base (1) et dans la bague de positionnement (6).

8. Dispositif de déversement et de dosage selon l'une quelconque des revendications précédentes 1 à 7, **caractérisé en ce que** la bague de positionnement (6) est munie d'une face inférieure (6') conçue de manière appropriée en forme de calotte, qui permet de monter, en lieu et place de la coulisse (20), deux plaques en forme de calotte, mutuellement étanches et formant un organe de dosage.
